# EUROPÄISCHE PATENTSCHRIFT

(11) **EP 2 743 940 B1**
(45) Veröffentlichungstag und Bekanntmachung des Hinweises auf die Patenterteilung: **25.05.2016**
(21) Anmeldenummer: 12008246.6
(22) Anmeldetag: 11.12.2012
(51) Int. Cl.: H01F 7/08

(54) **Elektromagnetischer Aktor**
Electromagnetic actuator
Actionneur électromagnétique

(43) Veröffentlichungstag der Anmeldung: 18.06.2014
(73) Patentinhaber: Asco Numatics GmbH, 75248 Ölbronn-Dürrn (DE)
(72) Erfinder: Ams, Felix, 75236 Kämpfelbach (DE); Metternich de Oliveira, Peter, 75433 Maulbronn (DE)
(74) Vertreter: Witte, Weller & Partner Patentanwälte mbB

(56) Entgegenhaltungen:
- EP-A1- 0 294 481
- EP-A2- 1 698 817

## Beschreibung

Die Erfindung bezieht sich auf einen elektromagnetischen Aktor mit mindestens einem elektrischen Schaltmagneten, der einen magnetischen Kreis, einen im magnetischen Kreis liegenden, von einem Magnetkern und einem Magnetanker begrenzten Arbeitsluftspalt und eine ein magnetisches Kraftfeld im Arbeitsluftspalt erzeugende Magnetspule aufweist, wobei Mittel zum manuellen Einstellen der Spaltbreite des Arbeitsluftspalts vorgesehen sind, die eine am Magnetkern zu dessen Längsverschiebung angreifende Einstellmechanik aufweisen.

Derartige elektromagnetische Aktoren dienen zum Betätigen von hydraulischen oder pneumatischen Ventilen oder elektrischen Leistungsschaltern, wobei die Ventile und Leistungsschalter in zwei stabile Endzustände, offen oder geschlossen, überführbar sind. Die Schaltzeiten der Aktoren werden durch die Schaltzeiten der Schaltmagnete bestimmt. Um mehrere Schaltmagnete in einem Aktor zum Betätigen einer Gruppe von Ventilen oder Leistungsschaltern integrieren zu können, müssen diese Schaltmagnete exakt gleiche Schaltzeiten aufweisen. Die Schaltzeit eines Schaltmagneten ist jedoch abhängig von Fertigungstoleranzen der Teile des Schaltmagneten, von Materialvariationen des magnetischen Materials und Variationen des Spulenwickels der Magnetspule.

Ein elektromagnetischer Aktor der vorstehend genannten Art ist beispielhaft aus der EP 1 698 817 A2 bekannt. Das Dokument offenbart ein elektromagnetisches Ventil mit einem elektromagnetischen Aktuator, der ein Gehäuse zur Aufnahme einer Spule und eines Ankers aufweist, wobei der Anker in einer Ankerkammer linear beweglich aufgenommen ist, um zwischen einer ausgefahrenen Position und einer zurückgezogenen Position verlagert zu werden, wobei ferner ein mit dem Gehäuse des elektromagnetischen Aktors koppelbares Polstück vorgesehen ist, dessen Position bezüglich des Gehäuses über ein Gewinde einstellbar ist, um einen Luftspalt des elektromagnetischen Aktors einzustellen.

Ein weiterer elektromagnetischer Aktor ist beispielhaft aus der EP 0 294 481 A1 bekannt.

Der Erfindung liegt die Aufgabe zugrunde, an Schaltmagneten von elektromagnetischen Aktoren fertigungsbedingte Toleranzabweichungen der Schaltzeiten zu kompensieren, um u. a. in elektromagnetischen Aktoren Schaltmagnete mit exakt gleichen Schaltzeiten "paaren" zu können.

Die Aufgabe der Erfindung wird bei einem elektromagnetischen Aktor gemäß der eingangs genannten Art erfindungsgemäß dadurch gelöst, dass der Kraftschluss von einem im Wesentlichen U-förmigen Magnetjoch mit Schenkeln und einem die Schenkel verbindenden Mittelteil abgeleitet ist, dass der Mittelteil mit Federvorspannung auf ein Stellglied der Einstellmechanik drückt und die Schenkel die Magnetspule in deren Achsrichtung übergreifen, und dass die Schenkelenden über ein im Bereich des Magnetankers ausgespartes Flussstück miteinander verbunden sind.Der erfindungsgemäße elektromagnetische Aktor hat den Vorteil, dass durch Veränderung der Spaltbreite des Arbeüsluftspalts im magnetischen Kreis eines jeden Schaltmagneten die Schaltzeit des Schaltmagneten in Grenzen variiert und damit auf einen gewünschten Wert exakt eingestellt werden kann.

Weitere besondere Erfindungsmerkmale sowie Ausgestaltungen des Erfindungsgegenstands ergeben sich aus den weiteren Ansprüchen und der nachfolgenden Beschreibung.

Die Einstellmechanik besitzt in vorteilhafter Ausgestaltung ein manuell betätigbares Stellglied und ist so konzipiert, dass eine Drehbewegung des Stellglieds die Längsverschiebung des Magnetkerns bewirkt.

Gemäß einer bevorzugten Ausführungsform der Erfindung sind Magnetkern und Magnetanker in einem hohlzylindrischen Spulenkörper der Magnetspule geführt, der einen Spulenwickel, auch Erregerwicklung genannt, der Magnetspule trägt. Die Einstellmechanik weist eine Schraubverbindung zwischen Eirzstellglied und Spulenkörper auf.

Gemäß einer bevorzugten Ausführungsform der Erfindung wird die Schraubverbindung vorteilhaft dadurch realisiert, dass die Einstellmechanik mindestens eine am Spulenkörper umlaufende schräge Rampe und das Einstellglied mindestens ein auf der Rampe aufliegendes Gleitstück sowie eine Werkzeugaufnahme für ein Drehwerkzeug aufweist. Mit Einsetzen des Drehwerkzeugs in die Werkzeugaufnahme kann das Einstellglied um z. B. ± 80° gedreht werden, wobei das Gleitstück auf der Rampe entlanggleitet und den mit ihm verbundenen Magnetkern, auch Polstück genannt, axial nach oben oder unten verschiebt, wodurch die Spaltbreite des Arbeitsluftspalts zu- oder abnimmt. Vorzugsweise ist das Stellglied einstückig am Magnetkern ausgeformt, wodurch eine einfache Fertigung des Stellglieds mit Gleitstück erzielt wird.

Gemäß einer vorteilhaften Ausführungsform der Erfindung liegt das Stellglied über das mindestens eine Gleitstück kraftschlüssig auf der Rampe auf, wobei der Kraftschluss über ein Magnetjoch des Schaltmagneten erzeugt wird. Der Mittelteil des Magnetjochs drückt mit Federvorspannung axial auf das Einstellglied und ist im Bereich der Werkzeugaufnahme ausgespart.

Gemäß einer vorteilhaften Ausführungsform der Erfindung weist der Schaltmagnet eine Rückstellvorrichtung zum Rückführen des Magnetankers bei Wegfall des Kraftfelds im Arbeitsluftspalt auf. Eine solche Rückstellvorrichtung ist vorteilhaft mittels einer Druckfeder realisiert, die im Arbeitsluftspalt angeordnet ist und sich zwischen den einander zugekehrten, den Arbeitsluftspalt begrenzenden Stirnflächen von Magnetkern und Magnetanker abstützt. In einer alternativen Ausführungsform weist die Rückstellvorrichtung einen in den Magnetkern eingesetzten ersten Permanentmagneten und einen in den Magnetanker eingesetzten zweiten Permanentmagneten auf, wobei die beiden Permanentmagnete mit gleichsinnigen Polen einander am Arbeitsluftspalt zugekehrt sind. Bei beiden Ausführungsformen der Rückstellvorrichtung arbeitet der Schaltmagnet monostabil, d.h. der Magnetanker wird für die Zeitdauer der Bestromung der Magnetspule in seinem Schaltzustand gehalten und kehrt nach Wegfall der Bestromung in seine Ruheposition zurück.

Gemäß einer alternativen Ausführungsform der Rückstellvorrichtung weist diese eine im Arbeitsluftspalt angeordnete Druckfeder, die sich zwischen den einander zugekehrten Stirnflächen von Magnetkern und Magnetanker abstützt, sowie einen in den Magnetkern oder den Magnetanker eingesetzten Permanentmagneten auf, dessen Magnetkraft größer ist als die Federkraft der Drucklfeder. In diesem Fall arbeitet das Schaltventil bistabil und wird durch Umpolung der Bestromung der Magnetspule in den einen oder anderen Schaltzustand überführt.

Gemäß einer vorteilhaften Ausführungsform der Erfindung wird der Spulenwickel der Magnetspule über eine Leistungselektronik angesteuert, die eine Halteschaltung aufweist. Durch diese Halteschaltung wird nach Ablauf der Schaltzeit des Schaltmagneten die Leistung zur Aufrechterhaltung des Schaltzustands des Schaltmagneten reduziert.

Die Erfindung ist nachfolgend anhand von in den Zeichnungen dargestellten Ausführungsbeispielen näher erläutert. Es zeigen:
- Fig. 1: ausschnittweise eine perspektivische Ansicht eines elektromagnetischen Aktors mit mehreren gekapselten Schaltmagneten, von denen einer teilweise demontiert ist,
- Fig. 2: eine perspektivische Ansicht des Aktors mit ungekapselten Schaltmagneten,
- Fig. 3: ausschnittweise eine Seitenansicht eines Magnetjochs eines Schaltmagneten,
- Fig. 4: ausschnittweise eine Seitenansicht eines Magnetkerns des Schaltmagneten mit einstückig angeformtem Stellglied,
- Fig. 5: ausschnittweise eine perspektivische Draufsicht eines Spulenkörpers einer Magnetspule des Schaltmagneten,
- Fig.6 bis 8: jeweils eine Längsschnitt und eine Draufsicht eines Schaltmagneten in drei verschiedenen Drehstellungen des Stellglieds,
- Fig. 9: einen Längsschnitt eines Schaltmagneten mit einer Rückstellvorrichtung gemäß einem zweiten Ausführungsbeispiel,
- Fig. 10: einen Längsschnitt eines Schaltmagneten mit einer Rückstellvorrichtung gemäß einem dritten Ausführungsbeispiel.

Der in Fig. 1 ausschnittweise mit gekapselten Schaltmagneten 12 und in Figur 2 mit ungekapselten Schaltmagneten 12 dargestellte elektromagnetische Aktor weist einen Aktorblock 11 auf, in dem mehrere hydraulische oder pneumatische Ventile integriert sind, wobei jedes Ventil von einem auf dem Aktorblock 11 aufsitzenden elektrischen Schaltmagneten 12 bestätigt wird. Im dargestellten Ausführungsbeispiel enthält der Aktorblock 11 vier Ventile und der Aktor entsprechend vier elektrische Schaltmagnete 12. Anstelle der Ventile können in dem Aktorblock 11 auch elektrische Leistungsschalter integriert sein, wobei jeder Leistungsschalter von einem Schaltmagneten 12 betätigt wird.

Ein elektrischer Schaltmagnet 12 ist in Figur 6 bis 8 im Längsschnitt und in Draufsicht dargestellt. Figur 3, 4 und 5 zeigen ausschnittweise Einzelteile des Schaltmagneten 12. Der elektrische Schaltmagnet 12 weist einen magnetischen Kreis mit einem Polstück oder Magnetkern 13 und einem Magnetanker 14 sowie einen zwischen Magnetkern 13 und Magnetanker 14 eingeschlossenen Arbeitsluftspalt 15 auf, in dem mittels einer Magnetspule 16 ein magnetisches Kraftfeld erzeugt wird. Der magnetische Kreis ist durch ein Magnetjoch 17 und ein Flussstück 18 geschlossen. Die Magnetspule 16 weist einen hohlzylindrischen Spulenkörper 19 mit einem oberen und unteren Endflansch 191, 192 und einen Spulenwickel 20, auch Erregerwicklung genannt, auf, der zwischen den beiden Endflanschen 191, 192 auf den Spulenkörper 19 aufgewickelt ist. Das Magnetjoch 17 ist U-förmig mit zwei Schenkeln 171, 172 und einem die Schenkel 171, 172 verbindenden Mittelteil 173 ausgebildet und so auf die Magnetspule 16 aufgeschoben, dass die beiden Schenkel 171, 172 die Magnetspule 16 in deren Längs- oder Achsrichtung übergreifen und der Mittelteil 173 eine zum Magnetkern 13 hin gerichtete Federkraft erzeugt. Das Flussstück 18 verbindet die Enden der beiden Schenkel 171, 172 miteinander und ist im Bereich des Magnetankers 14 ausgespart, so dass dieser durch das Flussstück 18 hindurchtreten kann. Der Magnetanker 14 ist z. B. fest mit einem Ventilglied eines Ventils im Aktorblock 11 verbunden.

Zur Kompensation von fertigungsbedingten Abweichungen von vorgegebenen Sollwerten für die Schaltzeit des Schaltmagneten sind Mittel zum manuellen Einstellen der Spaltbreite b des Arbeitsluftspalts 15 vorgesehen. Diese Mittel weisen eine am Magnetkern 13 zu dessen Längsverschiebung angreifende Einstellmechanik 21 auf. Die Einstellmechanik 21 besitzt ein manuell betätigbares Stellglied 22 und ist so konzipiert, dass eine Drehbewegung des Stellglieds 22 die Längsverschiebung des Magnetkerns 13 bewirkt. Dies kann beispielsweise durch eine Schraubverbindung zwischen Stellglied 22 und Spulenkörper 19 der Magnetspule 16 realisiert werden. Im dargestellten Ausführungsbeispiel weist die Einstellmechanik 21 mindestens eine am Spulenkörper 19 umlaufende schräge Rampe 23 (Figur 5) und das Stellglied 22 mindestens ein auf der Rampe 23 aufliegendes Gleitstück 24 (Figur 4) sowie eine Werkzeugaufnahme 24 für ein Drehwerkzeug (Figur 1 und 7) auf. Die Rampe 23 ist vorzugsweise in den oberen Endflansch 191 des Spulenkörpers 19 eingeformt. Das Stellglied 22 ist vorteilhaft einstückig am Magnetkern 13 ausgeformt (Figur 1 und 4), kann aber auch als separates Bauteil ausgebildet sein, das kraftschlüssig an dem Magnetkern 13 anliegt oder mit diesem fest verbunden ist. Das mit seinem Mittelteil 173 mit Federvorspannung auf dem Stellglied 22 aufliegende Magnetjoch 17 bewirkt einen Kraftschluss zwischen dem mindestens einen Gleitstück 25 am Stellglied 22 und der Rampe 23 am Spulenkörper 19. Zur manuellen Betätigung des Stellglieds 22 ist der Mittelteil 173 des Magnetjochs 17 im Bereich der Werkzeugaufnahme 24 ausgespart, weist also ein zentrales Durchgangsloch 26 auf, das den Zugang zu der Werkzeugaufnahme 24 ermöglicht. Im Ausführungsbeispiel ist die Werkzeugaufnahme 24 als Schlitz ausgeführt, in den ein Schraubendreher eingesteckt werden kann. In dem dargestellten Ausführungsbeispiel sind am Stellglied 22 bzw. Magnetkern 13 zwei Gleitstücke 25 vorhanden (Figur 4).

Wie mit den Bildern in Figur 6 bis 8 illustriert ist, kann durch Drehen des Stellglieds 22 aus einer Mittelstellung (Figur 7) die Spaltbreite b des Arbeitsluftspalts 15 verkleinert (Figur 6) oder vergrößert (Figur 8) werden und dadurch die Schaltzeit des Schaltmagneten 12 verkürzt oder vergrößert werden. Die Luftspaltbreite b des Arbeitsluftspalts 15 kann somit so justiert werden, dass der Einfluss von Fertigungstoleranzen auf die Schaltzeit des Schaltmagneten 12 kompensiert und alle Schaltmagnete 12 auf dem Aktorblock 11 eine identische Schaltzeit besitzen. Wird das Stellglied 22 aus seiner Stellung gemäß Figur 7 bis z. B. 80° im Uhrzeigersinn gedreht (Figur 6) verschieben sich die Gleitstücke 25 am Stellglied 22 auf der Rampe 23 (Figur 5) nach unten und die Spaltbreite b des Arbeitsluftspalts 15 wird kontinuierlich verkleinert. Wird dagegen das Stellglied 22 z.B. bis zu 80° entgegen Uhrzeigersinn gedreht (Figur 8) so schieben sich die Gleitstücke 25 auf der Rampe 23 nach oben, wodurch der Magnetkern 13 gegen die Federvorspannung des Magnetjochs 17 verschoben wird und die Spaltbreite b des Arbeitsluftspalts 15 zunimmt. Je nach Verschiebeweg verringert oder vergrößert sich die Schaltzeit des Schaltmagneten 12.

Der vorstehend beschriebene Schaltmagnet 12 arbeitet monostabil, d. h. der Magnetanker 14 wird bei Bestromung der Magnetspule 16 durch das im Arbeitsluftspalt 15 aufgebaute magnetische Kraftfeld zum Magnetkern 13 hin bewegt und fällt bei Wegfall der Bestromung der Magnetspule 16, also bei Wegfall des magnetischen Kraftfelds, wieder in seine Ausgangsstellung zurück. Hierzu ist eine Rückstellvorrichtung 27 vorgesehen, die im dargestellten Ausführungsbeispiel mittels einer Druckfeder 28 realisiert ist, die im Arbeitsluftspalt 15 angeordnet ist und sich zwischen den einander zugekehrten, den Arbeitsluftspalt 15 begrenzenden Stirnflächen von Magnetkern 13 und Magnetanker 14 abstützt. Die Vorspannkraft des Mittelteils 173 des Magnetjochs 17 ist größer als die axial gerichtete Rückstellkraft der Rückstellvorrichtung 27, so dass die Gleitstücke 25 am Stellglied 22 mit den Rampen 23 am Spulenkörper 19 im kraftschlüssigen Eingriff verbleiben. Bei der Ausführung von Magnetkern 13 und Stellglied 22 als separate Bauteile legt die Rückstellvorrichtung 27 den Magnetkern 13 kraftschlüssig an das Stellglied 22 an.

Eine modifizierte Rückstellvorrichtung 27 ist in Figur 9 dargestellt. Hier umfasst die Rückstellvorrichtung 27 einen in den Magnetkern 13 eingesetzten ersten Permanentmagneten 29 und einen in den Magnetanker 14 eingesetzten zweiten Permanentmagneten 30, wobei die Permanentmagnete 29, 30 mit gleichsinnigen Polen, hier mit den Südpolen "S", einander am Arbeitsluftspalt 15 zugekehrt sind. Die beiden Permanentmagnete 29, 30 stoßen einander ab, wobei die Abstoßkraft der Permanentmagnete 29, 30 bei Bestromung der Magnetspule 16 überwunden wird.

Figur 10 zeigt einen Längsschnitt eines Schaltmagneten 12, der bistabil arbeitet, d. h. in jedem seiner beiden Schaltzustände stabil ist. Hierzu weist die Rückstellvorrichtung 27 wiederum die Druckfeder 28 auf, die in dem Arbeitsluftspalt 15 angeordnet ist und sich zwischen den einander zugekehrten Stirnflächen von Magnetkern 13 und Magnetanker 14 abstützt, sowie zusätzlich einen Permanentmagneten 31, der in den Magnetkern 13 eingesetzt ist und dessen Magnetkraft größer ist als die Federkraft der Druckfeder 28 ist. Wird die Magnetspule 26 bestromt, so wird der Magnetanker 14 gegen die Federkraft der Druckfeder 28 angezogen. Bei Wegfall der Bestromung wird der Magnetanker 14 durch den Permanentmagneten 31 in dieser Stellung gehalten. Wird nun die Magnetspule 26 mit umgekehrter Polarität bestromt, so wird die Magnetkraft des Permanentmagneten 31 geschwächt und die Druckfeder 28 vermag den Magnetanker 14 in seine Ruhestellung zurückzuführen. Der Permanentmagnet 31 kann alternativ auch in den Magnetanker 14 eingesetzt werden.

Jeder der auf dem Aktorblock 11 angeordneten Schaltmagnete 12 ist gekapselt, also mit einem Schutzgehäuse 32 abgedeckt, wie dies für drei Schaltmagnete 12 in Figur 1 illustriert ist. Bei dem nicht gekapselten Schaltmagneten ist zudem die Magnetspule 16 entfernt und das Magnetjoch 17 strichliniert angedeutet, so dass der magnetische Kreis mit Magnetkern 13, Magnetanker 14 und zwischen diesen eingeschlossenem Arbeitsluftspalt 15 zu sehen ist. Um die Zuordnung des mit dem Magnetkern 13 einstückigen Stellglieds 22 zur Rampe 23 im Spulenkörper 19 kenntlich zu machen, ist von dem Spulenkörper 19 der obere Endflansch 191 dargestellt.

Zur Bestromung der Magnetspule 16, d. h. des Spulenwickels 20, ist der Spulenwickel 20 über eine Leistungselektronik an eine Spannungsquelle angeschlossen. Die Leistungselektronik weist eine an sich bekannte Halteschaltung auf, die zur Leistungsreduzierung bei Aufrechterhaltung der Bestromung nach Ablauf der Schaltzeit dient. Die Leistungselektronik mit Halteschaltung ist in einem Schutzkasten 33 untergebracht, der rucksackartig an das Schutzgehäuse 32 angesetzt ist (Figur 1). Anschlusskontakte 34, 35 für die Spannungsquelle sind aus dem Schutzkasten 33 herausgeführt.

## Patentansprüche

1. Elektromagnetischer Aktor mit mindestens einem elektrischen Schaltmagneten (12), der einen magnetischen Kreis, einen im magnetischen Kreis liegenden, von einem Magnetkern (13) und einem Magnetanker (14) begrenzten Arbeitsluftspalt (15) und eine ein magnetisches Kraftfeld im Arbeitsluftspalt (15) erzeugende Magnetspule (16) aufweist, wobei Mittel zum manuellen Einstellen der Spaltbreite (b) des Arbeitsluftspalts (15) vorhanden sind, die eine am Magnetkern (13) zu dessen Längsverschiebung angreifende Einstellmechanik (21) aufweisen, **dadurch gekennzeichnet, dass** der Kraftschluss von einem im Wesentlichen U-förmigen Magnetjoch (17) mit zwei Schenkeln (171, 172) und einem die Schenkel (171, 172) verbindenden Mittelteil (173) abgeleitet ist, dass der Mittelteil (173) mit Federvorspannung auf ein Stellglied (22) der Einstellmechanik (21) drückt und die Schenkel (171, 172) die Magnetspule (16) in deren Achsrichtung übergreifen, und dass Enden der Schenkel (171, 172) über ein im Bereich des Magnetankers (14) ausgespartes Flussstück (18) miteinander verbunden sind.

2. Elektromagnetischer Aktor nach einem oder mehreren der vorhergehenden Ansprüche, **dadurch gekennzeichnet, dass** die Einstellmechanik (21) ein manuell betätigbares Stellglied (22) aufweist und so konfiguriert ist, dass eine Drehbewegung des Stellglieds (22) die Längsverschiebung des Magnetkerns (13) bewirkt.

3. Elektromagnetischer Aktor nach einem oder mehreren der vorhergehenden Ansprüche, **dadurch gekennzeichnet, dass** die Magnetspule (16) einen hohlzylindrischen Spulenkörper (19) und einen auf den Spulenkörper (19) aufgewickelten Spulenwickel (20) aufweist, dass Magnetkern (13) und Magnetanker (14) im Spulenkörper (19) geführt sind und dass die Einstellmechanik (21) eine Schraubverbindung zwischen Stellglied (22) und Spulenkörper (19) aufweist.

4. Elektromagnetischer Aktor nach einem oder mehreren der vorhergehenden Ansprüche, **dadurch gekennzeichnet, dass** die Einstellmechanik (21) mindestens eine am Spulenkörper (19) umlaufende, schräge Rampe (23) und das Stellglied (22) mindestens ein auf der Rampe (23) aufliegendes Gleitstück (25) sowie eine Werkzeugaufnahme (24) für ein Drehwerkzeug aufweist.

5. Elektromagnetischer Aktor nach einem oder mehreren der vorhergehenden Ansprüche, **dadurch gekennzeichnet, dass** das Stellglied (22) einstückig am Magnetkern (13) ausgeformt ist.

6. Elektromagnetischer Aktor nach einem oder mehreren der vorhergehenden Ansprüche, **dadurch gekennzeichnet, dass** das mindestens eine Gleitstück (25) kraftschlüssig auf der Rampe (23) aufliegt.

7. Elektromagnetischer Aktor nach einem oder mehreren der vorhergehenden Ansprüche, **dadurch gekennzeichnet, dass** der Mittelteil (173) im Bereich der Werkzeugaufnahme (24) ausgespart ist.

8. Elektromagnetischer Aktor nach einem oder mehreren der vorhergehenden Ansprüche, **dadurch gekennzeichnet, dass** der Schaltmagnet (12) eine Rückstellvorrichtung (27) zum Rückführen des Magnetankers (13) bei Wegfall des magnetischen Kraftfelds im Arbeitsluftspalt (15) aufweist.

9. Elektromagnetischer Aktor nach einem oder mehreren der vorhergehenden Ansprüche, **dadurch gekennzeichnet, dass** die Rückstellvorrichtung (27) eine im Arbeitsluftspalt (15) angeordnete Druckfeder (28) aufweist, die sich zwischen den einander zugekehrten, den Arbeitsluftspalt (15) begrenzenden, Stirnflächen von Magnetkern (13) und Magnetanker (14) abstützt.

10. Elektromagnetischer Aktor nach einem oder mehreren der vorhergehenden Ansprüche, **dadurch gekennzeichnet, dass** die Rückstellvorrichtung (27) einen in den Magnetkern (13) eingesetzten ersten Permanentmagneten (29) und einen in den Magnetanker (14) eingesetzten zweiten Permanentmagneten (30) aufweist und dass die Permanentmagnete (29, 30) mit gleichsinnigen Polen einander am Arbeitsluftspalt (15) zugekehrt sind.

11. Elektromagnetischer Aktor nach einem oder mehreren der vorhergehenden Ansprüche, **dadurch gekennzeichnet, dass** die Rückstellvorrichtung (27) eine im Arbeitsluftspalt (15) angeordnete Druckfeder (28), die sich zwischen den einander zugekehrten, den Arbeitsluftspalt (15) begrenzenden Stirnflächen von Magnetkern (13) und Magnetanker (14) abstützt, und einen in den Magnetkern (13) oder den Magnetanker (14) eingesetzten Permanentmagneten (31) aufweist, dessen Magnetkraft größer ist als die Federkraft der Druckfeder (28).

12. Elektromagnetischer Aktor nach einem oder mehreren der vorhergehenden Ansprüche, **dadurch gekennzeichnet, dass** der Spulenwickel (20) der Magnetspule (16) über eine Leistungselektronik mit Halteschaltung an einer Spannungsquelle angeschlossen ist.

## Claims

1. Electromagnetic actuator, comprising at least one electric switching magnet (12) comprising a magnet circuit, an operating air gap (15) arranged in the magnetic circuit and delimited by a magnet core (13) and a magnet armature (14), and a magnet coil (16) that generates a magnetic force field in the operating air gap (15), wherein means for manually adjusting the gap width (b) of the operating air gap (15) are provided, the means comprising an adjustment mechanism (21) engaging the magnet core (13) for longitudinal displacement thereof, **characterized in that** the force closure is derived from a substantially U-shaped magnet yoke (17) having two legs (171,172) and a central portion (173) connecting the legs (173, 172), **in that** the central portion (173) biases against a control element (22) of the adjustment mechanism (21) by means of spring preloading and the legs (171,172) encompass the magnet coil (16) in the axial direction thereof, and **in that** ends of the legs (171,172) are connected to one another via a flux part (18) which is recessed in the region of the magnet armature (14).

2. Electromagnetic actuator according to one or more of the preceding claims, **characterized in that** the adjustment mechanism (21) comprises a manually actuable control element (22) and is configured in such a way that a rotational movement of the control element (22) effects the longitudinal displacement of the magnet core (13).

3. Electromagnetic actuator according to one or more of the preceding claims, **characterized in that** magnet core (16) comprises a hollow cylindrical coil body (19) and a coil winding (20) coiled at the coil body (19), **in that** the magnet core (13) and the magnet armature (14) are guided in the coil body (19), and **in that** the adjustment mechanism (21) comprises a threaded joint between the control element (22) and the coil body (19).

4. Electromagnetic actuator according to one or more of the preceding claims, **characterized in that** the adjustment mechanism (21) comprises at least one inclined ramp (23) circumscribing at the coil body (19), and **in that** the control element (22) comprises at least one slide piece (25) supported at the ramp (23) and a tool mount (24) for a rotation tool.

5. Electromagnetic actuator according to one or more of the preceding claims, **characterized in that** the control element is integrally formed at the magnet core (13).

6. Electromagnetic actuator according to one or more of the preceding claims, **characterized in that** the at least one slide piece (25) is supported at the ramp (23) in a force-fit fashion.

7. Electromagnetic actuator according to one or more of the preceding claims, **characterized in that** the central portion (173) is recessed in the region of the tool mount (24).

8. Electromagnetic actuator according to one or more of the preceding claims, **characterized in that** the switching magnet (12) comprises a rebound arrangement (27) for returning the magnet armature (13) in the event of a discontinuation of the magnetic force field in the operating air gap (15).

9. Electromagnetic actuator according to one or more of the preceding claims, **characterized in that** the rebound arrangement (27) comprises a compression spring (28) arranged in the operating air gap (15), wherein the compression spring (28) is supported at the frontal surfaces of the magnet core (13) and the magnet armature (14) which are facing one another and which delimit the operating air gap (15).

10. Electromagnetic actuator according to one or more of the preceding claims, **characterized in that** the rebound arrangement (27) comprises a first permanent magnet (29) inserted in the magnet core (13) and a second permanent magnet (30) inserted in the magnet armature (14), and **in that** the permanent magnets (29, 30) are facing one another at the operating air gap (15) with poles having the same orientation.

11. Electromagnetic actuator according to one or more of the preceding claims, **characterized in that** the rebound arrangement (27) comprises a compression spring (28) arranged in the operating air gap (15), wherein the compression spring (28) is supported at the front surfaces of the magnet core (13) and the magnet armature (14) that are facing one a another and delimit the operating air gap (15), and a permanent magnet (31) inserted in the magnet core (13) or the magnet armature (14), wherein a magnet force of the permanent magnet (31) is greater than the spring force of the compression spring (28).

12. Electromagnetic actuator according to one or more of the preceding claims, **characterized in that** the coil winding (20) of the magnet coil (16) is connected to a voltage source via a power electronics comprising a holding circuit.

## Revendications

1. Actionneur électromagnétique avec au moins un aimant de commutation électrique (12) qui présente un circuit magnétique, un entrefer de travail (15) délimité par un noyau magnétique (13) et un induit magnétique (14), se trouvant dans le circuit magnétique, et une bobine magnétique (16) générant un champ de force magnétique dans l'entrefer de travail (15), des moyens pour le réglage manuel de la largeur de fente (b) de l'entrefer de travail (15) étant présents, lesquels présentent un mécanisme de réglage (21) agissant sur le noyau magnétique (13) pour son déplacement longitudinal, **caractérisé en ce que** la liaison à force est dérivée d'une culasse magnétique (17) sensiblement en U avec deux branches (171, 172) et une partie médiane (173) reliant les branches (171, 172), **en ce que** la partie médiane (173) presse avec précontrainte de ressort sur un organe de réglage (22) du mécanisme de réglage (21) et les branches (171, 172) recouvrent la bobine magnétique (16) dans son sens axial et **en ce que** des extrémités des branches (171, 172) sont reliées entre elles par une pièce de flux (18) évidée dans la zone de l'induit magnétique (14).

2. Actionneur électromagnétique selon l'une ou plusieurs quelconques des revendications précédentes, **caractérisé en ce que** le mécanisme de réglage (21) présente un organe de réglage (22) actionnable manuellement et est configuré de sorte qu'un mouvement rotatif de l'organe de réglage (22) provoque le déplacement longitudinal du noyau magnétique (13).

3. Actionneur électromagnétique selon l'une ou plusieurs quelconques des revendications précédentes, **caractérisé en ce que** la bobine magnétique (16) présente un corps de bobine (19) cylindrique creux et un enroulement de bobine (20) enroulé sur le corps de bobine (19), **en ce que** le noyau magnétique (13) et l'induit magnétique (14) sont guidés dans le corps de bobine (19) et **en ce que** le mécanisme de réglage (21) présente une liaison vissée entre l'organe de réglage (22) et le corps de bobine (19).

4. Actionneur électromagnétique selon l'une ou plusieurs quelconques des revendications précédentes, **caractérisé en ce que** le mécanisme de réglage (21) présente au moins une rampe (23) en biais tournant sur le corps de bobine (19) et l'organe de réglage (22) présente au moins une pièce coulissante (25) reposant sur la rampe (23) ainsi qu'un logement d'outil (24) pour un outil rotatif.

5. Actionneur électromagnétique selon l'une ou plusieurs quelconques des revendications précédentes, **caractérisé en ce que** l'organe de réglage (22) est formé d'un seul tenant sur l'aimant magnétique (13).

6. Actionneur électromagnétique selon l'une ou plusieurs quelconques des revendications précédentes, **caractérisé en ce que** l'au moins une pièce coulissante (25) repose à force contre la rampe (23).

7. Actionneur électromagnétique selon l'une ou plusieurs quelconques des revendications précédentes, **caractérisé en ce que** la partie médiane (173) est évidée dans la zone du logement d'outil (24).

8. Actionneur électromagnétique selon l'une ou plusieurs quelconques des revendications précédentes, **caractérisé en ce que** l'aimant de commutation (12) présente un dispositif de rappel (27) pour le rappel de l'induit magnétique (13) en cas de disparition du champ de force magnétique dans l'entrefer de travail (15).

9. Actionneur électromagnétique selon l'une ou plusieurs quelconques des revendications précédentes, **caractérisées en ce que** le dispositif de rappel (27) présente un ressort de pression (28) agencé dans la fente d'entrefer de travail (15) qui s'appuie entre les surfaces avant délimitant l'entrefer de travail (15), tournées les unes vers les autres du noyau magnétique (13) et de l'induit magnétique (14).

10. Actionneur électromagnétique selon l'une ou plusieurs quelconques des revendications précédentes, **caractérisé en ce que** le dispositif de rappel (27) présente un premier aimant permanent (29) inséré dans le noyau magnétique (13) et un second aimant permanent (30) inséré dans l'induit magnétique (14) et **en ce que** les aimants permanents (29, 30) sont tournés avec des pôles dans le même sens l'un vers l'autre sur l'entrefer de travail (15).

11. Actionneur électromagnétique selon l'une ou plusieurs quelconques des revendications précédentes, **caractérisé en ce que** le dispositif de rappel (27) présente un ressort de pression (28) agencé dans l'entrefer de travail (15) qui s'appuie entre les surfaces avant délimitant l'entrefer de travail (15), tournées l'une vers l'autre du noyau magnétique (13) et de l'induit magnétique (14), et un aimant permanent (31) inséré dans le noyau magnétique (13) ou l'induit magnétique (14), dont la force magnétique est plus grande que la force de ressort du ressort de pression (28).

12. Actionneur électromagnétique selon l'une ou plusieurs quelconques des revendications précédentes, **caractérisé en ce que** l'enroulement de bobine (20) de la bobine magnétique (16) est raccordé par une électronique de puissance avec circuit de retenue à une source de tension.
